# EUROPÄISCHE PATENTSCHRIFT

(11) **EP 2 163 667 B1**
(45) Veröffentlichungstag und Bekanntmachung des Hinweises auf die Patenterteilung: **23.11.2011**
(21) Anmeldenummer: 08016068.2
(22) Anmeldetag: 12.09.2008
(51) Int. Cl.: D02H 1/00, B65H 63/08

(54) **Drehgatter einer Musterkettenschärmaschine und Musterkettenschärmaschine**
Rotating creel of a sample warper and sample warper
Râtelier rotatif d'un ourdissoir à chaîne de motif et ourdissoir à chaîne de motif

(43) Veröffentlichungstag der Anmeldung: 17.03.2010
(73) Patentinhaber: Karl Mayer Textilmaschinenfabrik GmbH, 63179 Obertshausen (DE)
(72) Erfinder: Fuhr, Martin, 63486 Bruchköbel (DE)
(74) Vertreter: Knoblauch, Andreas

(56) Entgegenhaltungen:
- EP-A- 0 291 484
- DE-A1- 19 605 924
- DE-U1- 9 105 090

## Beschreibung

Die Erfindung betrifft ein Drehgatter einer Musterkettenschärmaschine mit einem um eine Rotationsachse drehbar gelagerten Träger, auf dem mehrere Spulenaufnahmen angeordnet sind.

Ferner betrifft die Erfindung eine Musterkettenschärmaschine mit einer Schärtrommel, Fadenführern, die um die Achse der Schärtrommel drehbar sind, und einem Drehgatter.

Zur Erzeugung von Musterketten oder Kurzketten werden vielfach Musterkettenschärmaschinen verwendet, bei denen eine Schärtrommel mit einem relativ großen Umfang von beispielsweise etwa 7 m beim Aufwickeln von Fäden drehfest gehalten ist. Über den Umfang verteilt sind mehrere Transportbänder vorgesehen, die parallel zur Achse der Schärtrommel verlaufen. Die Fadenführer rotieren um die Achse der Schärtrommel. Jeder Fadenführer legt einen Faden auf den Transportbändern ab, wobei der Faden aus einem Gatter abgezogen wird. Wenn mehrere Fäden gleichzeitig um den Umfang der Schärtrommel gelegt werden sollen, ist ein so genanntes Drehgatter erforderlich, das sich synchron mit den Fadenführern dreht. Wenn man einzelne Fäden nicht auf dem Umfang der Schärtrommel ablegen will, kann man sie aus dem Schärprozess herausnehmen und beispielsweise um eine Seele wickeln, die in der Achse der Schärtrommel angeordnet ist.

In Abhängigkeit von dem Muster in der zu erzeugenden Muster- oder Kurzkette werden die von den Spulen aus dem Drehgatter abgezogenen Fäden mit unterschiedlichen Längen verbraucht. Dies kann dazu führen, dass eine Spule leergelaufen ist, bevor die Kette fertig ist. Dementsprechend ist in der Regel eine Überwachungsperson erforderlich, die fortlaufend prüft, ob noch genügend Fadenvorrat auf den Spulen vorhanden ist. Wenn eine Spule leergelaufen ist, dann muss die Musterkettenschärmaschine angehalten werden. Die entsprechende Spule muss ausgetauscht werden. Dabei kann man das Ende des Fadens der abgelaufenen Spule mit dem Beginn des Fadens der neuen Spule verknoten, um sozusagen einen kontinuierlichen Betrieb sicherzustellen.

Allerdings hängt der Betrieb einer derartigen Musterkettenschärmaschine sehr stark von den Fähigkeiten der Bedienungsperson ab, den Schärvorgang zu den richtigen Zeiten zu unterbrechen. Eine Unterbrechung, die zu früh erfolgt, verschwendet Fadenmaterial. Eine Unterbrechung, die zu spät erfolgt, erzeugt eine Störung im Betrieb.

DE 196 05 924 A1 zeigt ein Drehgatter 1 einer Musterkettenschärmaschine 19 und wird daher als nächstliegender Stand der Technik angesehen. Bei diesem Drehgatter 1 ist ein Träger 8 um eine Rotationsachse drehbar gelagert. Dabei sind auf dem Träger 8 mehrere Spulenaufnahmen 12 angeordnet. Eine Überwachung des Befüllungsgrads von in den Spulenaufnahmen angeordneten Spulen erfolgt nicht.

Aus DE 91 05 090 U1 ist eine Haltevorrichtung für Fadenspulen bekannt, die ein Fadenvorratsignal abgeben kann (Seite 1, erster Abschnitt). Dabei ist eine Abtastvorrichtung mit zwei Tastern 5, 6 vorgesehen, wobei ein Taster auf der Spulenkernoberfläche anliegt, während der andere Taster auf einer Fadenwickeloberfläche anliegt. Eine relative Winkelstellung zwischen den Tastern 5, 6 kann über ein Potentiometer erfasst werden, wodurch auf den Befüllungsgrad der Spule geschlossen werden kann. Dieses Dokument zeigt hein Drehgater.

In EP 0 291 484 A1 ist ein Verfahren zum kontinuierlichen Beschicken einer Webmaschine mit Fäden beschrieben, wobei ein Faden zunächst von einer ersten Garnspule 3 abgewickelt wird und dann das Ende des Fadens 9 mit dem Fadenanfang eines von einer zweiten Spule 5 abgewickelten zweiten Fadens 8 verbunden wird, wenn eine Restlänge des Fadens 9 auf der Spule 3 einen vorgeschriebenen Grenzwert unterschreitet. Dabei ist auf dem Spulenkern ein reflektierender Streifen 22 angeordnet, wobei eine Reflektion dieses Streifens mit Hilfe eines Sensors 11 erfasst wird, sobald nur noch eine Restfadenlänge auf dem Spulenkern aufgewickelt ist. Auch dieses Dokument zeigt hein Dregatter.

Der Erfindung liegt die Aufgabe zugrunde, das Risiko von Störungen im Betrieb einer Musterkettenschärmaschine klein zu halten.

Diese Aufgabe wird bei einem Drehgatter der eingangs genannten Art dadurch gelöst, dass eine Sensoranordnung vorgesehen ist, mit der ein Befüllungsgrad von in den Spulenaufnahmen angeordneten Spulen ermittelbar ist.

Mit der Sensoranordnung kann man also jederzeit eine Information darüber gewinnen, wie viel Fadenmaterial auf der entsprechenden Spule vorhanden ist. Entsprechend kann man den Schärvorgang unterbrechen, bevor eine Spule leerläuft. So kann man einen "wilden Fadenbruch" vermeiden, bei dem das Ende des Fadens sozusagen in der aufgewickelten Kette verschwunden ist. Somit kann man den Schärvorgang mit einer relativ hohen Geschwindigkeit ablaufen lassen. Man muss die Drehgeschwindigkeit des Drehgatters nicht mehr so niedrig wählen, das ein Benutzer die Spulen visuell überwachen kann. Dementsprechend ergibt sich eine hohe Produktivität der Musterkettenschärmaschine.

Es ist vorgesehen , dass die Sensoranordnung für eine Gruppe von Spulen einen gemeinsamen Sensor aufweist. Dieser Sensor ermittelt dann den Befüllungsgrad der Spulen nacheinander. Damit steht die Information über den Befüllungsgrad zwar nicht gleichzeitig zur Verfügung. Sie steht aber nach einer kompletten Umdrehung des Drehgatters zur Verfügung, was in der Regel ausreichend ist, weil bei einer Umdrehung des Drehgatters nur eine Fadenlänge abgezogen wird, die dem Umfang der Schärtrommel entspricht. Man hann dann, wenn der Fadenvorrat auf der Spule zur Neige geht, die Produktion unterbrechen und die leergelaufene Spule auswechseln. Unter Umständen kann es auch günstig sein, wenn die Sensoranordnung eine gewisse Zeit vor dem Leerlaufen der entsprechenden Spule ein Warnsignal erzeugt, so dass eine Bedienungsperson rechtzeitig eine Ersatzspule herbeischaffen und in Bereitschaft halten kann.

Vorzugsweise ist der Sensor an einem Maschinengestell angeordnet, an dem der Träger drehbar gelagert ist. Das Maschinengestell ist stationär, weil es als Basis für die Drehung des Trägers dienen muss. Dementsprechend kann man ohne größeren Aufwand am Maschinengestell einen Sensor anordnen, und zwar dergestalt, dass die Spulenaufnahmen bei jeder Umdrehung des Trägers an dem Sensor vorbeilaufen. Der Sensor kann dann sequentiell den Füllungsgrad einer jeden Spule ermitteln. Vorzugsweise sind die Spulenaufnahmen in mindestens zwei Gruppen entlang der Rotationsachse des Trägers hintereinander angeordnet, wobei die Spulenaufnahmen einer Gruppe gegenüber den Spulenaufnahmen einer anderen Gruppe um einen vorbestimmten ersten Winkel zueinander versetzt sind, und die Sensoren sind hintereinander auf einer parallel zur Rotationsachse verlaufenden Linie angeordnet oder um einen zweiten Winkel, der kleiner als der erste Winkel ist, zueinander versetzt angeordnet. Eine derartige Ausbildung hat einen Vorteil bei der Übertragung der von den Sensoren ermittelten Befüllungsgrade der Spulen an eine Weiterverarbeitungseinrichtung. Die Sensoren ermitteln den Befüllungsgrad von Spulen unterschiedlicher Gruppen nicht zeitgleich, sondern mit einem kleinen zeitlichen Abstand. Dies erleichtert die Weiterverarbeitung.

Vorzugsweise ermittelt die Sensoranordnung einen Spulendurchmesser. Der Spulendurchmesser kann an einem Punkt der axialen Länge der Spule ermittelt werden. Damit steht zwar nur die Information über den Spulendurchmesser an einem Punkt seiner axialen Länge zur Verfügung. Diese Information reicht aber in der Regel aus, um den Befüllungsgrad der jeweiligen Spule zuverlässig ermitteln zu können. Dies gilt insbesondere dann, wenn die Spulen mit einer Kreuzwicklung gewickelt sind.

Vorzugsweise weist die Sensoranordnung berührungslos arbeitende Sensoren auf, die insbesondere als Lasersensor, Ultraschallsensor und/oder Infrarotsensor ausgebildet sind. Mit einer berührungslosen Messung wird eine Belastung der auf den Spulen aufgewickelten Fäden klein gehalten. Wenn ein Sensor für mehrere Spulenanordnungen vorgesehen ist, vermeidet man eine mechanische Beaufschlagung der Spulen bei jedem Vorbeilaufen an einem Sensor.

Alternativ dazu kann vorgesehen sein, dass die Sensoranordnung mindestens einen Sensor mit einem mechanischen Fühler aufweist. Ein derartiger Fühler kann beispielsweise als Tastrolle ausgebildet sein. Ein mechanischer Fühler bietet sich vor allem dann an, wenn der Sensor relativ zur Spulenanordnung stationär angeordnet ist.

Vorzugsweise ist die Sensoranordnung mit einer Maschinensteuerung einer Musterkettenschärmaschine verbunden, die die Musterkettenschärmaschine anhält, wenn bei mindestens einer Spule ein Füllstandssollwert unterschritten ist. Wie oben ausgeführt, ist die Sensoranordnung in der Lage, mit ausreichender Zuverlässigkeit festzustellen, ob eine Spule leerzulaufen droht oder ob sie noch genügend Fadenvorrat aufweist, um den Schärvorgang störungsfrei fortsetzen zu können. Wenn sich ergibt, dass der Befüllungsgrad zu gering ist, dann wird die Musterkettenschärmaschine automatisch angehalten. Die Bedienungsperson bekommt damit gleichzeitig einen Hinweis darauf, dass eine Spule ausgetauscht werden muss. Man kann die Spule dann genau zum richtigen Zeitpunkt austauschen, so dass nicht zu viel Fadenmaterial auf der Spule verbleibt, die Spule aber nicht leerläuft und einen "wilden Fadenbruch" erzeugt.

Hierbei ist bevorzugt, dass die Maschinensteuerung mit einer Mustersteuerung verbunden ist, die in Abhängigkeit von einem zu erzeugenden Muster einen Füllstandssollwert ausgibt. Der Füllstandssollwert kann also variieren. Damit ist es möglich, dafür zu sorgen, dass man mit dem auf der Spule befindlichen Fadenvorrat noch die volle Länge der Musterkette schären kann und einen Knoten in der Musterlänge vermeidet. Die Mustersteuerung "weiß", wie viel Faden sie zur Herstellung eines bestimmten Musters benötigt. Dementsprechend kann man auf einfache Weise eine knotenfreie oder knotenarme Musterkette erzeugen.

Die Aufgabe wird bei einer Musterkettenschärmaschine der eingangs genannten Art dadurch gelöst, dass sie ein derartiges Drehgatter aufweist.

Wenn das Drehgatter sozusagen automatisch überwacht wird, dann kann man den Schärvorgang so gestalten, dass das Risiko von Störungen gering bleibt und dennoch der Fadenvorrat der Spulen möglichst gut ausgenutzt wird.

Auch ist von Vorteil, wenn die Musterkettenschärmaschine einen Bestückungsautomaten aufweist, der mit der Sensoranordnung verbunden ist. Der Bestückungsautomat ist in der Lage, einen Spulenwechsel vorzunehmen und den Anfang des Fadens der neuen Spule mit dem Ende des Fadens der leergelaufenen Spule zu verbinden. Dies gilt allerdings nur so lange, wie das Ende des Fadens der leergelaufenen Spule noch verfügbar ist. Dies ist dann der Fall, wenn die leergelaufene Spule noch mit einem Restfaden bewickelt ist. In diesem Fall kann der Bestückungsautomat diesen Restfaden durchtrennen, um ein Fadenende zu erzeugen, das mit dem Fadenanfang der neuen Spule verbunden werden kann.

Die Erfindung wird im Folgenden anhand eines bevorzugten Ausführungsbeispiels in Verbindung mit der Zeichnung beschrieben. Hierin zeigen:
- Fig. 1: eine schematische Seitenansicht einer Muster- kettenschärmaschine,
- Fig. 2: eine vergrößerte Seitenansicht eines Drehgat- ters und
- Fig. 3: das Drehgatter in perspektivischer Darstel- lung.

Eine Musterkettenschärmaschine 1 weist eine Schärtrommel 2 auf, die an ihrem Umfang mehrere Transportbänder 3 aufweist, die parallel zur Achse 4 der Schärtrommel 2 verlaufen. Die Schärtrommel 2 ist drehbar gelagert. Sie ist allerdings beim Aufwickeln von Fäden gegen eine Drehung blockiert.

Einer Stirnseite der Schärtrommel 2 gegenüberliegend ist ein Drehgatter 5 angeordnet. Aus dem Drehgatter 5 werden Fäden 6 abgezogen, die mit Hilfe von Fadenführern 7 auf den Transportbändern 3 abgelegt werden können. Die Fadenführer 7 können dabei in Axialrichtung der Schärtrommel 2 über die Transportbänder 3 verschwenkt werden. In diesem Fall werden die Fäden 6 auf den Transportbändern 3 abgelegt. Die Fadenführer 7 können auch so verschwenkt werden, dass sie die Fäden 6 auf einer Seele 8 ablegen, die etwa in der Achse 4 der Schärtrommel 2 verläuft.

Wenn die Fäden 6 um den Umfang der Schärtrommel 2 geführt und auf den Transportbändern 3 abgelegt werden, dann müssen sich die Fäden 6 gemeinsam mit den Fadenführern 7 drehen.

Um dies zu ermöglichen, weist das Drehgatter mindestens einen Träger 9, 15 auf, an dem mehrere Spulenaufnahmen 10 angeordnet sind. In jeder Spulenaufnahme 10 kann eine Spule 11, 14 angeordnet werden. Von jeder Spule 11, 14 wird dann ein Faden 6 abgezogen und einem entsprechenden Fadenführer 7 zugeleitet.

Das in Fig. 2 und 3 dargestellte Drehgatter 5 ist zur Aufnahme von insgesamt 24 Spulen 11 vorgesehen. Diese Spulen sind in zwei Gruppen 12, 13 angeordnet, die entlang der Achse 4 der Schärtrommel 2 zueinander versetzt sind. Darüber hinaus sind die Spulen 11, 14 der beiden Gruppen 12, 13 auch noch um einen ersten Winkel zueinander versetzt, beispielsweise um 15°. Die Spulen 14 der zweiten Gruppe 13 sind ebenfalls an einem Träger 15 befestigt. Die beiden Träger 9, 15 können durch einen Rotationsantrieb 16 in Drehung versetzt werden, wobei der Rotationsantrieb 16 auch die Fadenführer 7 rotatorisch mit antreibt.

Am Träger 9 ist für jede Spulenaufnahme 10 ein Sensor 17 vorgesehen, der einen Befüllungsgrad der in der Spulenaufnahme 10 angeordneten Spule 11 ermittelt. In gleicher Weise ist am Träger 15 für jede Spule 14 ein Sensor 18 vorgesehen, der in entsprechender Weise für jede Spule 14 den Befüllungsgrad ermittelt. Die Ermittlung des Befüllungsgrads kann man auf einfache Weise dadurch erzeugen, dass die Sensoren 17, 18 den Durchmesser der jeweiligen Spulen 11, 14 ermitteln. Insbesondere bei kreuzbewickelten Spulen reicht dies aus, um eine zuverlässige Aussage über den Befüllungsgrad gewinnen zu können. Alternativ kann beispielsweise die Masse der Spulen 11, 14 ermittelt werden.

Die Sensoren 17, 18 können mit einem mechanischen Fühler versehen sein, beispielsweise einer auf dem Umfang der Spule 11, 14 ablaufenden Rolle, die über einen Arm mit einem Geber verbunden ist. Die Sensoren 17, 18 können aber auch berührungslos arbeiten. In diesem Fall können Sie als Lasersensor, als Ultraschallsensor und/oder als Infrarotsensor ausgebildet sein. Wenn man jeder Spulenaufnahme 10 einen eigenen Sensor 17, 18 zuordnet, dann steht die Information über den Befüllungsgrad einer jeden Spule sozusagen permanent zur Verfügung.

In vielen Fällen wird dies nicht notwendig sein. Gemäß der Erfindungwerden anstelle der Sensoren 17, 18, die jeder Spulenaufnahme 10 zugeordnet sind, Sensoren 19, 20 verwendet, die an einem Maschinengestell 21 angeordnet sind, und zwar so, dass sich bei einer Drehbewegung der Träger 9, 15 die Spulen 11, 14 an den Sensoren 19, 20 vorbei bewegen. Auch hier können die Sensoren 19, 20 mit einem mechanischen Fühler versehen sein. Vorzuziehen ist es jedoch, wenn die Sensoren 19, 20 als berührungslos arbeitende Sensoren ausgebildet sind.

Wenn die Spulen 11, 14 der beiden Spulengruppen 12, 13 um einen ersten Winkel gegeneinander versetzt sind, dann ist es zweckmäßig, die Sensoren 19, 20 auf einer Linie hintereinander anzuordnen, die parallel zur Achse 4 der Schärtrommel verläuft. In diesem Fall müssen nämlich die beiden Sensoren 19, 20 niemals gleichzeitig eine Messung durchführen. Wenn der eine Sensor 19 den Befüllungsgrad einer Spule 11 ermittelt, dann befindet sich über dem anderen Sensor 20 eine Lücke zwischen zwei Spulen 14. Dies erleichtert die Weiterverarbeitung der Signale von den Sensoren 19, 20. Natürlich ist es auch möglich, die beiden Sensoren 19, 20 um einen kleinen Winkel relativ zueinander zu versetzen, solange gewährleistet ist, dass die beiden Sensoren 19, 20 nicht gleichzeitig den Befüllungsgrad einer Spule 11, 14 ermitteln müssen.

Es ist vielfach günstig, wenn man entweder nur für jede Spulenaufnahme 10 einen Sensor 17, 18 vorsieht oder nur für jede Spulengruppe 12, 13 einen Sensor 19, 20. Selbstverständlich ist es aber auch möglich, beide Sensoranordnungen miteinander zu kombinieren.

In nicht näher dargestellter Weise sind die Sensoren 17, 18; 19, 20 mit einer Maschinensteuerung der Musterkettenschärmaschine 1 verbunden. Diese Maschinensteuerung hält die Musterkettenschärmaschine 1 an, wenn bei mindestens einer Spule 11, 14 ein Füllstandssollwert unterschritten ist. Dieser Füllstandssollwert kann dann, wenn man mit Hilfe der Sensoren 17, 18; 19, 20 den Durchmesser der Spulen 11, 14 ermittelt, ein fester Durchmesserwert sein, der sich aus dem Leerspulendurchmesser und einer kleine Auftragshöhe ergibt. In diesem Fall kann man sicherstellen, dass eine Spule 11, 14 nicht leerläuft, sondern die Musterkettenschärmaschine 1 angehalten wird, bevor die Spule 11, 14 leerläuft. In diesem Fall kann die Spule 11, 14 ersetzt werden. Hierzu kann, wie dies in Fig. 1 schematisch dargestellt ist, ein Bestückungsautomat 22 vorgesehen sein. Der Bestückungsautomat 22 holt eine volle Spule aus einem Spulenmagazin 23, entnimmt eine leere Spule aus dem Drehgatter 5 und ersetzt sie durch die heran geholte volle Spule. Dabei durchtrennt der Bestückungsautomat 22 den Faden von der leeren Spule zwischen dem entsprechenden Fadenführer 7 und der leergelaufenen Spule und verknotet ihn mit dem Anfang der neuen oder vollen Spule.

Man kann in einer bevorzugten Ausgestaltung auch vorsehen, dass die Maschinensteuerung mit einer Mustersteuerung verbunden ist, die in Abhängigkeit von einem zu erzeugenden Muster einen Füllstandssollwert ausgibt. In diesem Fall kann man dafür sorgen, die Spulen, die im nächsten Musterabschnitt leerlaufen würden, zu erkennen und zu wechseln. Damit ist es möglich, einen Knoten in der Musterlänge, d.h. der Länge Musterkette, zu vermeiden.

## Patentansprüche

1. Drehgatter (5) einer Musterkettenschärmaschine (1) mit einem um eine Rotationsachse (4) drehbar gelagerten Träger (9, 15), auf dem mehrere Spulenaufnahmen (10) angeordnet sind, **dadurch gekennzeichnet, dass** eine Sensoranordnung (19, 20) vorgesehen ist, mit der ein Befüllungsgrad von in den Spulenaufnahmen (10) angeordneten Spulen (11, 14) ermittelbar ist, wobei die Sensoranordnung für eine Gruppe (12, 13) von Spulen (11, 14) einen gemeinsamen Sensor (19, 20) aufweist.

2. Drehgatter nach Anspruch 1, **dadurch gekennzeichnet, dass** der Sensor (19, 20) an einem Maschinengestell (21) angeordnet ist, an dem der Träger (9, 15) drehbar gelagert ist.

3. Drehgatter nach Anspruch 1 oder 2, **dadurch gekennzeichnet, dass** die Spulenaufnahmen (10) in mindestens zwei Gruppen (12, 13) entlang der Rotationsachse (4) des Trägers (9, 15) hintereinander angeordnet sind, wobei die Spulenaufnahmen (10) einer Gruppe (12) gegenüber den Spulenaufnahmen einer anderen Gruppe (13) um einen vorbestimmten ersten Winkel zueinander versetzt sind und die Sensoren (19, 20) hintereinander auf einer parallel zur Rotationsachse (4) verlaufenden Linie angeordnet oder um einen zweiten Winkel, der kleiner als der erste Winkel ist, zueinander versetzt angeordnet sind.

4. Drehgatter nach einem der Ansprüche 1 bis 3, **dadurch gekennzeichnet, dass** die Sensoranordnung ( 19, 20) einen Spulendurchmesser ermittelt.

5. Drehgatter nach einem der Ansprüche 1 bis 4, **dadurch gekennzeichnet, dass** die Sensoranordnung berührungslos arbeitende Sensoren (19, 20) aufweist, die insbesondere als Lasersensor, Ultraschallsensor und/oder Infrarotsensor ausgebildet sind.

6. Drehgatter nach einem der Ansprüche 1 bis 4, **dadurch gekennzeichnet, dass** die Sensoranordnung mindestens einen Sensor (19, 20) mit einem mechanischen Fühler aufweist.

7. Drehgatter nach einem der Ansprüche 1 bis 6, **dadurch gekennzeichnet, dass** die Sensoranordnung ( 19, 20) mit einer Maschinensteuerung einer Musterkettenschärmaschine (1) verbunden ist, die die Musterkettenschärmaschine (1) anhält, wenn bei mindestens einer Spule (11, 14) ein Füllstandssollwert unterschritten ist.

8. Drehgatter nach Anspruch 7, **dadurch gekennzeichnet, dass** die Maschinensteuerung mit einer Mustersteuerung verbunden ist, die in Abhängigkeit von einem zu erzeugenden Muster einen Füllstandssollwert ausgibt.

9. Musterkettenschärmaschine (1) mit einer Schärtrommel (2), Fadenführern (7), die um die Achse (4) der Schärtrommel (2) drehbar sind, und einem Drehgatter (5) nach einem der Ansprüche 1 bis 8.

10. Musterkettenschärmaschine nach Anspruch 9, **dadurch gekennzeichnet, dass** sie einen Bestückungsautomaten (22) aufweist, der mit der Sensoranordnung ( 19, 20) verbunden ist.

## Claims

1. Rotating creel (5) of a sample warping machine (1), having a carrier (9, 15) which is mounted in a rotatable manner about a rotation axis (4) and on which a plurality of bobbin holders (10) are arranged, **characterized by** the provision of a sensor arrangement (19, 20), with which the degree of filling of bobbins (11, 14) arranged in the bobbin holders (10) can be determined, wherein the sensor arrangement has a common sensor (19, 20) for a group (12, 13) of bobbins (11, 14).

2. Rotating creel according to Claim 1, **characterized in that** the sensor (19, 20) is arranged on a machine frame (21), on which the carrier (9, 15) is mounted in a rotatable manner.

3. Rotating creel according to Claim 1 or 2, **characterized in that** the bobbin holders (10) are arranged in succession in at least two groups (12, 13) along the rotation axis (4) of the carrier (9, 15), wherein the bobbin holders (10) of one group (12) are offset with respect to the bobbin holders of another group (13) by a predetermined first angle and the sensors (19, 20) are arranged in succession on a line that runs parallel to the rotation axis (4) or are arranged in a manner offset with respect to one another by a second angle, which is smaller than the first angle.

4. Rotating creel according to one of Claims 1 to 3, **characterized in that** the sensor arrangement (19, 20) determines a bobbin diameter.

5. Rotating creel according to one of Claims 1 to 4, **characterized in that** the sensor arrangement has sensors (19, 20) which function in a contactless manner and which are formed in particular as laser sensors, ultrasound sensors and/or infrared sensors.

6. Rotating creel according to one of Claims 1 to 4, **characterized in that** the sensor arrangement has at least one sensor (19, 20) having a mechanical probe.

7. Rotating creel according to one of Claims 1 to 6, **characterized in that** the sensor arrangement (19, 20) is connected to a machine controller of a sample warping machine (1), said machine controller stopping the sample warping machine (1) when the filling level at at least one bobbin (11, 14) falls below a setpoint value.

8. Rotating creel according to Claim 7, **characterized in that** the machine controller is connected to a sample controller, which outputs a filling level setpoint value depending on a sample to be produced.

9. Sample warping machine (1) having a warping drum (2), thread guides (7), which can be rotated about the axis (4) of the warping drum (2), and a rotating creel (5) according to one of Claims 1 to 8.

10. Sample warping machine according to Claim 9, **characterized in that** it has an automatic placement machine (22) which is connected to the sensor arrangement (19, 20).

## Revendications

1. Cantre rotatif (5) d'un ourdissoir d'échantillonnage (1) comprenant un support (9, 15) monté à rotation autour d'un axe de rotation (4), sur lequel sont disposés plusieurs logements de bobines (10), **caractérisé en ce qu'**un agencement de capteurs (19, 20) est prévu, avec lequel un degré de remplissage des bobines (11, 14) disposées dans les logements de bobine (10) peut être déterminé, l'agencement de capteurs pour un groupe (12, 13) de bobines (11, 14) présentant un capteur commun (19, 20).

2. Cantre rotatif selon la revendication 1, **caractérisé en ce que** le capteur (19, 20) est disposé sur un bâti de la machine (21) sur lequel le support (9, 15) est monté à rotation.

3. Cantre rotatif selon la revendication 1 ou 2, **caractérisé en ce que** les logements de bobines (10) sont disposés les uns derrière les autres dans au moins deux groupes (12, 13) le long de l'axe de rotation (4) du support (9, 15), les logements de bobines (10) d'un groupe (12) étant décalés par rapport aux logements de bobines d'un autre groupe (13) d'un premier angle prédéterminé, et les capteurs (19, 20) étant disposés les uns derrière les autres sur une ligne s'étendant parallèlement à l'axe de rotation (4) ou étant disposés de manière décalée les uns par rapport aux autres suivant un deuxième angle qui est plus petit que le premier angle.

4. Cantre rotatif selon l'une quelconque des revendications 1 à 3, **caractérisé en ce que** l'agencement de capteurs (19, 20) détecte un diamètre de bobine.

5. Cantre rotatif selon l'une quelconque des revendications 1 à 4, **caractérisé en ce que** l'agencement de capteurs présente des capteurs (19, 20) fonctionnant sans contact, qui sont réalisés notamment sous forme de capteurs laser, capteurs à ultrasons et/ou capteurs à infrarouge.

6. Cantre rotatif selon l'une quelconque des revendications 1 à 4, **caractérisé en ce que** l'agencement de capteurs présente au moins un capteur (19, 20) avec un palpeur mécanique.

7. Cantre rotatif selon l'une quelconque des revendications 1 à 6, **caractérisé en ce que** l'agencement de capteurs (19, 20) est connecté à une commande de machine d'un ourdissoir d'échantillonnage (1), qui arrête l'ourdissoir d'échantillonnage (1) au passage en dessous d'une valeur de consigne de niveau de remplissage d'au moins une bobine (11, 14).

8. Cantre rotatif selon la revendication 7, **caractérisé en ce que** la commande de machine est connectée à une commande de motif qui fournit une valeur de consigne de niveau de remplissage en fonction d'un motif à produire.

9. Ourdissoir d'échantillonnage (1) comprenant un tambour d'ourdissoir (2), des guide-fils (7), qui peuvent tourner autour de l'axe (4) du tambour d'ourdissoir (2), et un cantre rotatif (5) selon l'une quelconque des revendications 1 à 8.

10. Ourdissoir d'échantillonnage selon la revendication 9, **caractérisé en ce qu'**il présente un automate d'alimentation (22) qui est connecté à l'agencement de capteurs (19, 20).
